# DEMANDE DE BREVET EUROPEEN

(11) **EP 1 596 316 A1**
(43) Date de publication de la demande: **16.11.2005**
(21) Numéro de dépôt: 04291245.1
(22) Date de dépôt: 14.05.2004
(51) Int. Cl.: G06F 17/60

(54) **Procédé et dispositif de mise en relation d'au moins deux entités par le reseau internet**

(71) Demandeur: Christ, Laurent, 68510 Uffheim (FR)
(72) Inventeur: Christ, Laurent, 68510 Uffheim (FR)
(74) Mandataire: Nithardt, Roland

(57) **Abrégé**

La présente invention concerne un dispositif informatique simple, économique, convivial, permettant de mettre en relation directe au moins une entité émettrice (E) d'une offre ou d'une demande avec au moins une entité réceptrice (R) susceptible de lui répondre, ce dispositif étant adapté aussi bien aux particuliers qu'aux professionnels, sans limitation de domaine d'activités, ni de secteur géographique. Ce dispositif permet non plus de chercher mais de trouver.

Le procédé de l'invention met en oeuvre des outils de gestion informatiques (10) tels que des logiciels destinés à équiper les entités E, R, et au moins un serveur informatique (20) destiné à communiquer avec lesdits outils (10) via le réseau Internet. Ce procédé est caractérisé en ce que :
■ chaque entité (E, R) s'enregistre pour devenir un abonné et identifie son offre ou sa demande,
■ le serveur (20) attribue à chaque entité (E, R) devenue un abonné un code d'identification (CI) et à son offre ou sa demande au moins un critère de recherche (CR),
■ lorsque l'entité (E) émet une offre ou une demande, le serveur (20) lui attribue au moins un critère de recherche (CR),
■ si le critère de recherche (CR) de l'offre ou de la demande correspond au critère de recherche (CR) de l'entité R, alors les deux entités (E, R) sont mises en relation sans autre intermédiaire que le serveur (20).

## Description

La présente invention concerne un procédé et un dispositif de mise en relation d'au moins deux entités par le réseau Internet, ces entités étant équipées chacune d'un équipement informatique connecté audit réseau Internet, une de ces entités étant "émettrice" et l'autre entité "réceptrice" d'une offre ou d'une demande.

La démocratisation du réseau Internet et du matériel informatique participe activement au développement d'échanges entre personnes par ce réseau pour communiquer, acheter, vendre, rechercher des informations, etc. Il existe à ce jour différents outils informatiques permettant de mettre en relation deux personnes, appelées par la suite des entités. Les moteurs de recherche sont un premier outil, qui généralement propose à une entité à la recherche d'un thème ou d'un produit précis une liste de sites dont les mots clés correspondent au critère de recherche. Néanmoins, les recherches effectuées par ces moteurs de recherche sont longues et fastidieuses compte tenu du nombre généralement important de réponses. De plus, ces réponses sont très souvent hétéroclites et pas nécessairement en lien avec la demande. Les annuaires sont un autre outil. Dans ce cas également, le ciblage est très difficile, même pour les professionnels, compte tenu du système de recherche propre à chaque annuaire sans qu'il n'y ait une harmonie entre eux. Enfin, les sociétés de vente sur le réseau Internet sont encore un autre outil, mais leurs offres sont souvent limitées, ce qui oblige d'en consulter plusieurs et/ou de s'inscrire sur plusieurs sites de vente moyennant généralement le paiement d'une commission. Dans tous les cas de figure, l'entité à la recherche d'une information ou d'un produit, appelée entité "émettrice", doit passer du temps à faire des recherches préalables pour essayer d'identifier son ou ses interlocuteurs susceptibles de pouvoir répondre à sa demande. Puis, elle doit entrer en relation avec eux soit par message électronique en utilisant leur adresse électronique, soit par d'autres moyens comme le téléphone, le courrier postal, etc. D'autre part, les interlocuteurs que l'entité a sélectionnés ne sont pas forcément aptes à apporter une réponse appropriée à sa demande. Il s'en suit une perte de temps considérable, une inefficacité de la recherche et une démotivation certaine.

La présente invention vise à pallier ces inconvénients en proposant un dispositif simple, économique, convivial, permettant de mettre en relation directe tout type d'entités, particuliers et/ou professionnels, sans limitation de sujet, de thème, de domaine d'activités, ni de secteur géographique, cette mise en relation pouvant être totalement gratuite pour les particuliers et payante pour les professionnels par exemple sous la forme d'un abonnement annuel. Ce dispositif permet donc de supprimer les intermédiaires actuels, ce qui a pour avantage de simplifier et d'accélérer considérablement les processus d'échange entre entités avec en plus un pourcentage de satisfaction élevé étant donné que la réponse obtenue par ce dispositif est totalement ciblée et cohérente par rapport à la demande. En résumé, ce nouveau dispositif permet non plus de chercher mais de trouver.

Dans ce but, l'invention concerne un procédé du genre indiqué en préambule, caractérisé en ce qu'il met en oeuvre des outils de gestion informatiques, dit outils, chaque outil étant destiné à équiper ledit équipement informatique desdites entités, et au moins un serveur informatique, dit serveur, destiné à être hébergé auprès d'au moins un administrateur, ces outils et ce serveur étant agencés pour communiquer entre eux via le réseau Internet lorsque lesdits équipements informatiques sont connectés audit réseau, et en ce que :
■ chaque entité émettrice et réceptrice doit enregistrer ses coordonnées d'identification sur ledit serveur via son outil pour devenir un abonné et identifie son offre ou sa demande,
■ pour chaque abonné, ledit serveur mémorise ses coordonnées d'identification, lui attribue un code d'identification, attribue à son offre ou sa demande au moins un critère de recherche et la répertorie en fonction dudit code d'identification et de son critère de recherche,
■ lorsqu'une entité émettrice émet une offre ou une demande sur ledit serveur, ledit serveur mémorise cette offre ou cette demande, lui attribue au moins un critère de recherche et la répertorie en fonction dudit critère de recherche,
■ s'il y a concordance entre au moins un critère de recherche de cette offre ou de cette demande émise par l'entité émettrice et au moins un critère de recherche de la demande ou de l'offre identifiée par une entité réceptrice, alors ces entités sont mises en relation sans autre intermédiaire que ledit serveur.

Dans ce but également, l'invention concerne un dispositif du genre indiqué en préambule, caractérisé en ce qu'il comporte des outils de gestion informatiques, dits outils, destinés chacun à équiper ledit équipement informatique desdites entités, et au moins un serveur informatique, dit serveur, destiné à être hébergé auprès d'au moins un administrateur, ces outils et ce serveur étant agencés pour communiquer entre eux via le réseau Internet lorsque lesdits équipements informatiques sont connectés audit réseau, et en ce que ledit serveur comporte au moins des moyens d'enregistrement desdites entités, des moyens d'attribution d'un code d'identification à chaque entité et d'au moins un critère de recherche à chaque offre ou demande identifiée par chaque entité, des moyens de tri des offres ou demandes émises par une entité émettrice en fonction d'au moins un critère de recherche et des moyens de mise en relation desdites entités émettrice et réceptrice s'il y a concordance entre au moins un critère de recherche de l'offre ou de la demande émise par l'entité émettrice et au moins un critère de recherche de la demande ou de l'offre identifiée par l'entité réceptrice.

Le code d'identification peut dans certains cas constituer le critère de recherche.

La présente invention et ses avantages apparaîtront mieux dans la description suivante d'un mode de réalisation donné à titre d'exemple non limitatif, en référence aux dessins annexés, dans lesquels :
- la figure 1 est un organigramme de l'étape d'enregistrement des entités émettrice et réceptrice,
- la figure 2 est un organigramme de l'étape d'émission d'une offre ou d'une demande par une entité émettrice,
- la figure 3 est un organigramme de l'étape de consultation d'une offre ou d'une demande par une entité réceptrice, et
- la figure 4 est un schéma synoptique du serveur.

Selon l'invention, le dispositif de mise en relation est destiné à mettre en relation au moins deux entités E, R, l'une "émettrice E" et l'autre "réceptrice R", équipées chacune d'un équipement informatique connecté au réseau Internet. Ce dispositif de mise en relation comporte des outils de gestion informatiques, tels que des logiciels, appelés par la suite "outils 10" et au moins un serveur informatique dédié et appelé par la suite "serveur 20", chaque outil 10 étant destiné à une entité E, R et agencé pour communiquer avec le serveur 20 par le réseau Internet.

L'équipement informatique que doit posséder l'entité E, R pour mettre en oeuvre l'invention peut être un équipement informatique classique dit "local" qui comporte au moins un ordinateur fixe ou portable pourvu au moins d'un disque dur, d'un logiciel d'exploitation, d'un écran, d'un clavier et de moyens de connexion au réseau Internet par un opérateur du marché.

Le serveur 20 est constitué d'une base de données multiple ou d'un ensemble de bases de données élaboré et géré automatiquement après paramétrage effectué par une ou plusieurs personnes physiques ou morales appelées "administrateur" et hébergé par cet administrateur dans au moins un équipement informatique spécifique, délocalisé par rapport aux entités E, R, comportant au moins un disque dur, un logiciel d'exploitation, un écran, un clavier et des moyens de connexion au réseau Internet par un opérateur du marché. Le contenu du serveur 20 est décrit au fur et à mesure de la description qui suit et est résumé par la figure 4.

Les outils 10 sous la forme de logiciels peuvent être acquis par les entités E, R par exemple en les téléchargeant via le réseau Internet à partir du serveur 20 correspondant, soit gratuitement pour les particuliers, soit moyennant paiement d'un droit de licence d'utilisation pour les professionnels par exemple sous la forme d'un abonnement annuel. Bien entendu, d'autres formes d'acquisition de licences d'utilisation desdits outils 10 peuvent être également envisagées, payantes ou non, selon la catégorie des entités E, R et les applications.

Chaque outil 10 permet au moins les opérations suivantes :
■ l'enregistrement des coordonnées d'identification de l'entité E, R concernée,
■ pour l'entité émettrice E : l'émission d'offres ou de demandes puis la consultation des réponses obtenues,
■ pour l'entité réceptrice R : la consultation des offres ou des demandes puis l'émission d'une réponse,
■ la communication entre les entités par l'intermédiaire du serveur 20.

Lors de la première utilisation de l'outil 10, chaque entité E, R doit enregistrer ses coordonnées d'identification pour devenir un abonné. Pour ce faire, l'entité E, R démarre son outil 10 et se connecte au serveur 20 en cliquant sur un icône "connexion au serveur" via son équipement informatique et le réseau Internet. Cette connexion doit être protégée par un mot de passe et/ou un identifiant comme son nom d'utilisateur ou par tout autre moyen prévu pour sécuriser la reconnaissance de l'entité E, R et son appartenance à l'une des catégories "particuliers" ou "professionnels". L'outil 10 s'ouvre sur une première fenêtre ou page d'écran qui propose à cette entité E, R de s'enregistrer en tant que particulier ou en tant que professionnel en cliquant respectivement sur une zone "enregistrement particulier" ou "enregistrement professionnel". Si l'entité E, R est déjà enregistrée, elle clique sur une zone "je suis déjà enregistrée" et l'outil 10 propose l'ouverture d'une page suivante ou d'une zone "mise à jour" par l'intermédiaire de laquelle l'entité E, R peut mettre à jour son outil 10 en fonction des évolutions disponibles par exemple en téléchargeant les nouvelles versions sur le serveur 20 via le réseau Internet.

La figure 1 illustre les étapes d'enregistrement d'une entité E, R pour devenir un abonné. L'outil 10 ouvre une fenêtre "vos informations" 11 qui comporte des champs à renseigner comme par exemple les champs suivants : nom, prénom, âge, sexe, adresse postale, pays, téléphone, fax, adresse électronique, et spécifiquement pour les professionnels : dénomination sociale, secteur d'activités, numéro d'identification de la société, etc. Dans le champ "secteur d'activité", l'entité professionnelle peut enregistrer plusieurs activités et/ou spécialités liées à la profession exercée, etc. qui se rattachent à son libellé professionnel principal, ceci dans le but de renseigner au mieux son identité pour augmenter ses chances d'être mise en relation. Le numéro d'identification de la société peut se présenter par exemple sous la forme du numéro de SIRET ou de SIREN pour les entreprises françaises ou du numéro de TVA (Taxe sur la Valeur Ajoutée) intra-communautaire pour les entreprises de la Communauté Européenne. Cette liste de champs n'est pas exhaustive et peut différer selon les applications et les pays dans lesquels le dispositif de l'invention est mis en service et utilisé, ceci afin de permettre la mise en relation des entités au niveau international. Plus grand est le nombre de champs renseigné et plus précis est le profil de l'entité E, R ciblée lors des recherches. Cette page d'écran propose également une option "recommencer" et une option "mettre à jour les données" sous la forme de zones à cliquer. Selon que l'entité E, R est un particulier ou un professionnel, certains champs sont rendus facultatifs et d'autres obligatoires. Après avoir complété cette fenêtre "vos informations" 11, l'entité E, R clique sur une zone "enregistrer". L'outil 10 envoie alors ses coordonnées d'identification automatiquement vers le serveur 20 via le réseau Internet qui les stock de manière confidentielle dans un module "abonnés" 21.

Simultanément, ce serveur 20 trie automatiquement dans un module "tri entités" 22 les entités E, R en fonction de leur catégorie (particuliers, professionnels) et de leur secteur d'activités, pour leur attribuer un code d'identification CI.

A cet effet, le serveur 20 comporte une base de données "activités" 23 de référence, créée par l'administrateur et composée notamment d'une catégorie "particuliers" et d'une catégorie "professionnels".

Dans la catégorie "particuliers", le serveur 20 répertorie les entités E, R ayant un statut de particulier par exemple par un numéro d'ordre qui constitue leur code d'identification CI. Puis chaque particulier peut identifier son offre ou sa demande par des mots clés qui constituent des critères de recherche CR et qui seront utilisés par le serveur 20 pour rechercher un produit, un thème, une profession, etc. Le nombre de critères de recherche CR par code d'identification CI n'est pas limité.

Dans la catégorie "professionnels", le serveur 20 répertorie les entités E, R ayant un statut professionnel par leur secteur d'activités. A cet effet, la base de données "activités" 23 comporte une liste de secteurs d'activités recensés par exemple par la Chambre des Métiers et codifiés par exemple par les codes APE pour les professionnels français, ce code APE entrant dans le code d'identification CI. Chaque secteur d'activités peut regrouper plusieurs activités, spécialités, mots clés, etc. formant des critères de recherche CR, le nombre de critères de recherche CR par code d'identification CI n'étant pas limité.

D'une manière générale, les critères de recherche CR sont formés par les mots ou termes utilisés pour définir une activité, une spécialité, une profession, un domaine, etc. et également par les mots ou termes utilisés dans le titre et/ou le texte d'une offre ou d'une demande. Bien entendu d'autres critères de recherche CR peuvent être également utilisés.

Par exemple, une entité professionnelle dont le secteur d'activités correspond au code APE 524L (Commerce détail en appareils électroménager et audio visuel) peut préciser son offre ou sa demande en ajoutant les activités suivantes : électricité générale, télévision, montage antenne, service après-vente et Hi-Fi que le serveur 20 convertie en cinq nouveaux critères de recherche CR. Ainsi, cette entité se donne cinq possibilités supplémentaires d'être trouvée lors d'une recherche. Cette base de données "activités" 23 permet donc d'assurer un maximum de rendement ou de retour sur une recherche.

Cette base de données "activités" 23 permet également de classer les entités E, R en fonction de leur catégorie "particuliers" ou "professionnels" selon une hiérarchie à plusieurs niveaux pour respecter les règles fondamentales par exemple du commerce lors d'échanges commerciaux. Cette hiérarchie peut comporter les cinq niveaux suivants :
Dans la catégorie "particuliers", le niveau 1
   - Niveau 1 = Le particulier
Dans la catégorie "professionnels", les niveaux de 2 à 5 :
   - Niveau 2 = Le commerçant détaillant
   - Niveau 3 = Le commerçant grossiste
   - Niveau 4 = Le fabricant (d'accessoires, de modules ou de produits finis)
   - Niveau 5 = Le libéral (avocat, conseil, bailleur, autre non compris ailleurs)

Bien entendu, toute autre hiérarchie peut être envisagée avec un nombre de niveaux identique ou différent selon les applications du dispositif de mise en relation de l'invention, selon des règles spécifiques à chaque application de communication entre les entités E et R. L'exemple donné concerne l'application du dispositif de l'invention aux échanges commerciaux (achat, vente, neuf, occasion, après-vente, renseignement, information, etc.) de particulier à particulier, de particulier à professionnel et de professionnel à professionnel.
Cette base de données "activités" 23 est évolutive soit par l'administrateur, soit par les abonnés, au fur et à mesure de l'enregistrement des entités E, R pour s'enrichir de nouveaux critères de recherche CR et de nouveaux codes d'identification CI. Dans l'exemple ci-dessus, l'entité enrichit le code APE, qui correspond à son secteur d'activités et celui des autres entités ayant le même code APE, de cinq nouvelles activités. Le serveur 20 enrichit donc les codes d'identification CI correspondants de cinq nouveaux critères de recherche CR.

L'administrateur peut également enrichir cette base de données "activités" 23 en lui intégrant les systèmes de codification existants dans d'autres pays pour rendre cette base de données 23 internationale. Le module "tri entités" 22, en coopération avec la base de données "activités" 23, attribue ainsi à chaque entité E, R une liste de critères de recherche CR correspondant à son code d'identification CI lié à son secteur d'activités et à son niveau dans la hiérarchie puis classe ces entités E, R dans des tables 22' correspondant à leur niveau dans la hiérarchie (de 1 à 5) comme par exemple :
■ une table "particulier" pour les entités de niveau 1,
■ une table "détaillant" pour les entités de niveau 2,
■ une table "grossiste" pour les entités de niveau 3,
■ une table "fabricant" pour les entités de niveau 4,
■ une table "libéral et autre" pour les entités de niveau 5.

Le classement des entités E, R par niveau de hiérarchie a comme but de limiter les possibilités d'actions de chaque entité E, R aussi bien pour émettre que pour consulter une offre et/ou une demande, ceci pour respecter les règles par exemple en matière de commerce. Cette limitation permet notamment d'empêcher certaines entités d'entrer directement en relation avec d'autres entités afin de ne pas court-circuiter les circuits conventionnels par exemple du commerce.

Dans notre exemple, les restrictions et autorisations sont les suivantes :
■ une entité du niveau 1 - particulier - peut acheter du neuf ou de l'occasion mais ne peut vendre que de l'occasion, peut rechercher un emploi mais ne peut pas proposer un emploi, ou encore peut demander et/ou donner des informations.
■ une entité de niveau 2 à 4 - commerçant détaillant, grossiste, fabricant - peut acheter du neuf ou de l'occasion, vendre du neuf ou de l'occasion, proposer un emploi, ou encore demander et/ou donner des informations.
■ une entité de niveau 5 - libéral et autres - peut acheter du neuf ou de l'occasion, vendre du neuf ou de l'occasion, proposer un emploi, vendre une prestation, demander et/ou donner des renseignements.

Ces autorisations et restrictions sont résumées dans les tableaux ci-dessous et limitées aux exemples d'achat et de vente de matériel neuf ou d'occasion. Les entités E émettant une demande d'achat ou une offre de vente sont placées en abscisse et les entités R autoriser à consulter cette demande d'achat ou cette offre de vente sont placées en ordonnée. Une croix dans la case correspondante indique une autorisation, un vide indique une interdiction.

Pour formuler une offre ou une demande et en référence à la figure 2, l'entité émettrice E clique sur l'icône "émettre une offre ou une demande", l'outil 10 ouvre une fenêtre "émettre une offre ou une demande" 12 qui propose par exemple les étapes suivantes :
■ dans une zone "choix des informations personnelles" 121, l'entité E sélectionne parmi ses coordonnées d'identification celles qu'elle souhaite diffuser avec son offre ou sa demande",
■ dans une zone "joindre un fichier" 122, l'entité E peut joindre à son offre ou sa demande un fichier tel qu'une image ou tout autre document choisi dans les fichiers mémorisés dans son équipement informatique local,
■ dans une zone "choix de l'activité" 123, l'entité E précise le secteur d'activités dans lequel elle veut diffuser son offre ou sa demande, qui sera alors triée par un ou plusieurs critères de recherche CR,
■ dans une zone "rédaction de l'offre ou de la demande" 125, l'entité E peut rédiger son offre ou sa demande par un titre et un corps de texte,
■ à la fin de cette procédure, une zone "envoi de l'offre ou de la demande" 126 permet à l'entité E d'envoyer son offre ou sa demande vers le serveur 20 via le réseau Internet où elle sera enregistrée et stockée dans un module "offres/demandes" 25.

A la fin de cette procédure, l'outil 10 propose également à l'entité E de mémoriser son offre ou sa demande en local, c'est-à-dire sur son équipement informatique personnel, pour pouvoir, en cas de besoin, la ré-envoyer vers le serveur 20 ou la ré-utiliser comme "modèle".

Dans la zone "choix des informations personnelles" 121 et selon la catégorie de l'entité E "particuliers" ou "professionnels", l'outil 10 peut rendre certaines coordonnées d'identification. L'outil 10 permettra au particulier d'émettre son offre ou sa demande de manière anonyme en ne diffusant que son prénom par exemple, alors qu'il imposera au professionnel de diffuser obligatoirement sa dénomination sociale et son adresse pour être crédible.

Quand l'entité E clique sur la zone "choix de l'activité" 123, l'outil 10 ouvre une nouvelle fenêtre "sélection de l'activité" qui propose de rechercher le secteur d'activités concerné par son offre ou sa demande. L'entité E entre dans une zone de texte "libellé" la totalité ou les premières lettres de l'activité, du thème, de l'objet, de la profession ou autre qui est recherché. Le serveur 20 propose automatiquement une liste d'activités correspondant à ce libellé grâce à un module "tri offre/demande" 24 qui recherche dans la base de données "activités" 23 toutes les activités correspondant à ce libellé. L'entité E fait son choix dans la liste d'activités proposée et valide dans une zone "validation" 124. Si l'activité recherchée n'existe pas, l'entité E peut la créer en cliquant sur une zone "créer une nouvelle activité". Dans ce cas, cette nouvelle activité complètera la liste des critères de recherche CR inclus dans la base de données "activités" 23 du serveur 20. Ce module "tri offre/demande" 24 attribue également à l'offre ou à la demande émise un ou plusieurs critères de recherche CR en fonction du secteur d'activités concerné et des mots identifiés dans le titre et dans le texte de l'offre ou de la demande. Le module 24 recense et supprime les doublons en matière de critères de recherche CR.

Les offres et les demandes répertoriées par leurs critères de recherche CR et enregistrées dans le module "offres/demandes" 25 du serveur 20, sont stockées pendant une durée déterminée par l'administrateur, par exemple huit jours. Pendant ce temps, le serveur 20 autorise la consultation de ces offres et ces demandes par toute entité réceptrice R dont au moins un critère de recherche CR correspond à au moins un critère de recherche CR de l'offre ou de la demande. Passé ce délai, le serveur 20 les supprime automatiquement, ceci pour éviter que des offres ou des demandes obsolètes ne restent visibles et saturent le module "offres/demandes" 25. Passé ce délai et si l'entité E qui a émis son offre ou sa demande n'a pas obtenu de réponse, elle peut relancer son offre ou sa demande, si elle l'a préalablement mémorisée en local par l'utilisation d'un bouton de commande intégré dans l'outil 10 pour le stockage en vue d'une réédition.

Pour consulter une offre ou une demande et en référence à la figure 3, l'entité réceptrice R, qui est déjà enregistrée, à laquelle un code d'identification CI a été attribué et dont les activités ont été assorties d'un ou de plusieurs critères de recherche CR, clique sur l'icône "consulter une offre ou une demande" et l'outil 10 ouvre une fenêtre "consulter une offre ou une demande" 13 qui propose par exemple les étapes suivantes :
■ dans une zone "choix de la consultation" 131, l'entité R sélectionne le type d'offre ou de demande qu'elle souhaite consulter parmi une liste proposée en cliquant sur la zone de texte correspondante, comme par exemple "achat occasion", "achat neuf", "vente occasion", "vente neuf", "offre d'emploi", "demande d'emploi", autres, étant précisé que cette liste proposée diffère selon le niveau de hiérarchie de l'entité R conformément aux autorisations et restrictions mentionnées précédemment,
■ dans une zone "démarrer la recherche" 132, l'entité R clique et lance sa recherche vers le serveur 20 via le réseau Internet,
■ dans une zone "affichage des résultats" 133, l'entité R peut visualiser toutes les offres et demandes répondant à son ou ses critères de recherche CR et se présentant sous la forme d'une liste de résultats précisant par exemple la nature de l'offre ou de la demande, le secteur d'activités, les coordonnées d'identification que l'entité E a choisi de divulguer, le titre de l'offre ou de la demande,
■ après un clic sur un des résultats, l'outil 10 ouvre une fenêtre qui permet à l'entité R de visualiser le texte complet de l'offre ou de la demande sélectionnée,
■ dans une zone "répondre" 134, l'entité R choisit de répondre ou non à cette offre ou demande,
■ si l'entité R souhaite ne pas répondre la consultation est terminée et l'outil 10 l'indique par une zone texte "consultation terminée",
■ si l'entité R souhaite répondre, une zone "mode de réponse" 135 lui propose de répondre à l'entité E par l'intermédiaire du serveur 20 dans une zone "répondre par serveur" 136,
■ si l'entité R répond non, alors elle peut répondre à l'entité E directement par courrier ou tout autre moyen,
■ si l'entité R répond oui, alors une zone "joindre un document" 137 lui permet d'accompagner sa réponse d'un document par exemple publicitaire sous la forme d'un fichier informatique image ou autre,
■ si l'entité R répond non, alors l'outil 10 envoie sa réponse seule via le serveur 20 par un module "envoi courrier",
■ si l'entité R répond oui alors sa réponse est envoyée accompagnée du document joint via le serveur 20 par le module "envoi courrier" 27.

Si l'entité R ne veut pas répondre immédiatement à cette offre ou demande, elle peut la stocker dans son équipement informatique local en cliquant sur une zone "conserver" 138.

Quand l'entité R clique sur la zone "démarrer la recherche" 132, un module "tri consultation" 26 sélectionne dans le module "offres/demandes" 25 du serveur 20 les offres et/ou les demandes dont le critère de recherche CR correspond au critère de recherche CR de l'entité R et affiche les résultats sur son outil 10 dans la zone "affichage des résultats" 133 pour permettre à cette entité R de les consulter.

Le serveur 20 avertit automatiquement par un module "consultation automatique" 29 l'entité E que des réponses à son offre ou à sa demande sont disponibles, par exemple par le clignotement d'un icône "Réponse à mon offre/demande" lorsqu'elle se connecte au serveur 20 via son outil 10 et le réseau Internet. Elle peut alors consulter les réponses reçues en cliquant sur une zone "voir la réponse" et le cas échéant y répondre directement ou par le module "envoi courrier" du serveur 20.

Les critères de recherche CR utilisés par le dispositif de mise en relation de l'invention sont des critères de recherche principaux qui peuvent être complétés par tout autre critère de recherche complémentaire tel qu'un critère géographique, un critère de prix, etc. ces critères de recherche complémentaires pouvant être utilisés séparément ou en combinaison pour filtrer plus précisément la recherche.

Le critère géographique permet à une entité E ou R de limiter le secteur géographique de sa recherche. Par exemple, une entité E ne souhaite visualiser que les réponses en provenance des entités R situées dans un secteur géographique qu'elle aura défini, tel qu'une ville, un département, une région, un pays. Dans ce cas, le module "tri offre/demande" 24 du serveur 20 prendra en compte le nom de la ville, le code postal ou le pays des entités R pour compléter les critères de recherche CR principaux.

De même, le critère de prix permet à une entité E de limiter la fourchette de prix soit lors de l'émission de son offre ou de sa demande, soit au moment de la consultation des réponses. Ce critère de prix permet par exemple de limiter le nombre de réponses à consulter lorsqu'une recherche ramène trop de réponses.

Le serveur 20 comporte également un module "document joint" 28 qui permet de stocker les documents joints soit lors d'émission d'offres ou de demandes, soit lors d'envoi de réponses et de les télécharger automatiquement lors de la consultation pour permettre à l'entité E ou R de les visualiser. Une sécurité est prévue dans ce module pour éviter que deux documents joints ayant le même nom ne s'écrasent.

Le serveur 20 peut également par son module "consultation automatique" 29 diriger automatiquement l'offre ou la demande émise par une entité E vers une entité R pour lesquelles au moins un critère de recherche CR correspond. Dans ce cas, l'entité R est avertie qu'une offre ou demande est disponible par exemple par le clignotement d'un icône "offre/demande intéressante" lorsqu'elle se connecte sur le serveur 20 via son outil 10 et le réseau Internet. Bien entendu, cette option est désactivable par l'entité R en cliquant sur une zone "réception automatique des offres/demandes".

Le dispositif de mise en relation selon l'invention comporte également des moyens d'autoprotection contre le piratage des outils 10. Par exemple, toute entité E, R professionnelle doit être reconnue par l'administrateur, comme un licencié ayant acquitté son droit de licence, pour obtenir le droit d'utilisation du serveur 20. Dans le cas contraire, le serveur 20 ne répond pas.

Le dispositif de mise en relation tel que décrit ci-dessus et en référence aux figures peut bien entendu s'étendre à de multiples applications autres que celle de l'achat et de la vente de produits neufs ou d'occasion, telles que l'offre et la demande d'emplois, etc. Différentes applications sont en cours de finalisation et seront greffées audit dispositif de l'invention sous la forme de modules optionnels ou seront proposés sous la forme de dispositif spécifique et indépendant les uns des autres. Le principe de fonctionnement du serveur 20, des outils 10 et des critères de recherche CR reste le même, seuls changent la base de données 23 et certains modules de traitement au sein du serveur 20, de même que le contenu des fenêtres des outils 10.

La présente invention n'est pas limitée à l'exemple de réalisation décrit mais s'étend à toute modification et variante évidentes pour un homme du métier tout en restant dans l'étendue de la protection définie dans les revendications annexées.

## Revendications

1. Procédé de mise en relation d'au moins deux entités (E, R) par le réseau Internet, ces entités (E, R) étant équipées chacune d'un équipement informatique connecté audit réseau Internet, une de ces entités étant "émettrice" (E) et l'autre entité "réceptrice" (R) d'une offre ou d'une demande, **caractérisé en ce qu'**il met en oeuvre des outils de gestion informatiques, dit outils (10), chaque outil (10) étant destiné à équiper ledit équipement informatique desdites entités (E, R), et au moins un serveur informatique, dit serveur (20), destiné à être hébergé auprès d'au moins un administrateur, ces outils (10) et ce serveur (20) étant agencés pour communiquer entre eux via le réseau Internet lorsque lesdits équipements informatiques sont connectés audit réseau, et **en ce que** :
■ chaque entité (E, R) enregistre ses coordonnées d'identification sur ledit serveur (20) via son outil (10) pour devenir un abonné et identifie son offre ou sa demande,
■ pour chaque entité (E, R), ledit serveur (20) mémorise ses coordonnées d'identification, lui attribue un code d'identification (CI), attribue à son offre ou sa demande au moins un critère de recherche (CR) et répertorie ladite entité (E, R) en fonction de son code d'identification (CI) et de son critère de recherche (CR),
■ lorsqu' une entité émettrice (E) émet une offre ou une demande sur ledit serveur (20), ledit serveur mémorise cette offre ou cette demande, lui attribue au moins un critère de recherche (CR) et la répertorie en fonction de ce critère de recherche (CR),
■ s'il y a concordance entre au moins un critère de recherche (CR) de cette offre ou de cette demande émise par l'entité (E) et au moins un critère de recherche (CR) de la demande ou de l'offre identifiée par une entité réceptrice (R), alors ces deux entités (E, R) sont mises en relation sans autre intermédiaire que ledit serveur (20).

2. Procédé selon la revendication 1, **caractérisé en ce que** ledit code d'identification (CI) constitue ledit critère de recherche (CR).

3. Procédé selon la revendication 1, **caractérisé en ce que** lorsque les entités (E, R) sont mises en relation par ledit serveur (20), l'entité (R) a la possibilité de répondre à l'entité (E) directement ou par l'intermédiaire dudit serveur (20) uniquement.

4. Procédé selon la revendication 1, **caractérisé en ce que** ledit code d'identification (CI) est choisi dans une base de données (23) de référence préenregistrée dans ledit serveur (20) par ledit administrateur.

5. Procédé selon la revendication 4, **caractérisé en ce que** ladite base de données (23) est évolutive par l'administrateur et/ou les entités (E, R).

6. Procédé selon la revendication 4, **caractérisé en ce que** ladite base de données (23) comporte au moins une liste de secteur d'activités préenregistrée, correspondant aux secteurs d'activités desdites entités (E, R), chaque secteur d'activités étant identifié par un code formant ledit code d'identification (CI).

7. Procédé selon la revendication 6, **caractérisé en ce que** chaque secteur d'activités correspondant à un code d'identification (CI) comporte une ou plusieurs activités formant lesdits critères de recherche (CR).

8. Procédé selon la revendication 7, **caractérisé en ce que** chaque critère de recherche (CR) correspond à au moins un mot utilisé pour définir ladite activité et/ou ladite offre ou demande.

9. Procédé selon la revendication 4, **caractérisé en ce que** ladite base de données (23) est également agencé pour classer lesdites entités (E, R) en fonction de leur code d'identification (CI) selon une hiérarchie prédéfinie qui limite les accès audit serveur (20) à certaines entités (E, R) en fonction de leur niveau dans ladite hiérarchie.

10. Procédé selon la revendication 9, **caractérisé en ce que** ladite hiérarchie comporte cinq niveaux qui classent lesdites entités (E, R) en particulier, commerçant détaillant, commerçant grossiste, fabricant, libéral et autres.

11. Procédé selon la revendication 1, **caractérisé en ce que** lesdites offres et demandes émises par l'entité émettrice (E) sont stockées dans ledit serveur (20) pendant une durée prédéterminée au-delà de laquelle elles sont automatiquement supprimées.

12. Procédé selon la revendication 11, **caractérisé en ce qu'**après suppression, lesdites offres ou demandes sont ré-activables par ladite entité émettrice (E).

13. Procédé selon la revendication 1, **caractérisé en ce que** ledit critère de recherche (CR) est complété par un critère de recherche complémentaire choisi parmi au moins un critère géographique, un critère de prix.

14. Procédé selon la revendication 1, **caractérisé en ce que** ledit serveur (20) avertit automatiquement lesdites entités (E, R) qu'une offre, demande et/ou une réponse est disponible.

15. Procédé selon la revendication 1, **caractérisé en ce que** l'entité émettrice E complète son offre ou sa demande par un document joint sous forme d'un fichier et **en ce que** le serveur (20) met à disposition le document joint à l'entité réceptrice (R) ors de la consultation de ladite offre ou demande.

16. Dispositif de mise en relation d'au moins deux entités (E, R) par le réseau Internet, ces entités (E, R) étant équipées chacune d'un équipement informatique connecté audit réseau Internet, une de ces entités étant "émettrice" (E) et l'autre entité "réceptrice" (R) d'une offre ou d'une demande, **caractérisé en ce qu'**il comporte des outils de gestion informatiques, dits outils (10), destinés chacun à équiper ledit équipement informatique desdites entités (E, R), et au moins un serveur informatique, dit serveur (20), destiné à être hébergé auprès d'au moins un administrateur, ces outils (10) et ce serveur (20) étant agencés pour communiquer entre eux via le réseau Internet lorsque lesdits équipements informatiques sont connectés audit réseau, et **en ce que** ledit serveur (20) comporte au moins des moyens d'enregistrement (21) desdites entités (E, R), des moyens d'attribution (22, 23) d'un code d'identification (CI) à chaque entité (E, R) et d'au moins un critère de recherche (CR) à l'offre ou la demande identifiée par chaque entité (E, R), des moyens de tri (24, 25) des offres ou demandes émises par une entité émettrice (E) en fonction d'au moins un critère de recherche (CR) et des moyens de mise en relation (26, 29) desdites entités (E, R), sans autre intermédiaire que ledit serveur (20), s'il y a concordance entre au moins un critère de recherche (CR) de l'offre ou la demande émise par ladite entité émettrice (E) et au moins un critère de recherche (CR) de la demande ou de l'offre identifiée par ladite entité réceptrice (R).

17. Dispositif selon la revendication 16, **caractérisé en ce que** le code d'identification (CI) constitue ledit critère de recherche (CR).

18. Dispositif selon la revendication 16, **caractérisé en ce que** lesdits moyens d'attribution comportent au moins une base de données (23) de référence préenregistrée dans ledit serveur (20) par ledit administrateur et au moins un module "tri entités" (22) agencé pour trier les dites entités (E, R) en fonction de cette base de données (23).

19. Dispositif selon la revendication 18, **caractérisé en ce que** ladite base de données (23) comportent des moyens de mise à jour agencés pour la compléter par l'administrateur et/ou les entités (E, R).

20. Dispositif selon la revendication 18, **caractérisé en ce que** ladite base de données (23) comporte au moins une liste de secteur d'activités préenregistrée correspondant aux secteurs d'activités desdites entités (E, R), chaque secteur d'activités étant identifié par un code formant ledit code d'identification (CI).

21. Dispositif selon la revendication 20, **caractérisé en ce que** chaque secteur d'activités correspondant à un code d'identification (CI) comporte une ou plusieurs activités formant lesdits critères de recherche (CR).

22. Dispositif selon la revendication 21, **caractérisé en ce que** chaque critère de recherche (CR) est formé au moins d'un mot utilisé pour définir ladite activité et/ou ladite offre ou demande.

23. Dispositif selon la revendication 20, **caractérisé en ce que** ladite base de données (23) comporte des moyens de hiérarchisation desdites entités (E, R) en fonction de leur code d'identification (CI) de manière à limiter les accès audit serveur (20) à certaines entités (E, R) en fonction de leur niveau dans ladite hiérarchie.

24. Dispositif selon la revendication 23, **caractérisé en ce que** lesdits moyens de hiérarchisation comportent cinq niveaux classant lesdites entités (E, R) en particulier, commerçant détaillant, commerçant grossiste, fabricant, libéral et autres.

25. Dispositif selon la revendication 18, **caractérisé en ce que** lesdits moyens de tri des offres et demandes comportent au moins un module "tri offre/demande" (24) agencé pour attribuer, en coopération avec ladite base de données (23), à chaque offre ou demande au moins un critère de recherche (CR) et au moins un module "offres/demandes" 25 agencé pour stocker lesdites offres ou demandes en fonction de leur critère de recherche (CR).

26. Dispositif selon la revendication 25, **caractérisé en ce que** ledit module "offre/demande" (25) comporte une unité de temps (25') agencée supprimer lesdites offres ou demandes au-delà d'une durée de stockage prédéterminée.

27. Dispositif selon la revendication 25, **caractérisé en ce que** ledit module "tri offre/demande" (24) comporte des moyens de tri complémentaires par au moins un critère géographique, un critère de prix.

28. Dispositif selon la revendication 16, **caractérisé en ce que** lesdits moyens de mise en relation comportent au moins un module "tri consultation" (26) agencé pour limiter la consultation par les entités (E, R) des offres, demandes et/ou réponses qui correspondent à au moins un de leurs critères de recherche (CR)

29. Dispositif selon revendication 28, **caractérisé en ce que** lesdits moyens de mise en relation comportent un module "consultation automatique" (29) agencé pour avertir automatiquement lesdites entités (E, R) lorsqu'une offre, demande et/ou une réponse correspond à au moins un de leurs critères de recherche (CR).

30. Dispositif selon la revendication 16, **caractérisé en ce que** ledit serveur (20) comporte un module "document joint" (28) agencé pour gérer les fichiers joints aux dites offres ou demandes émises ou aux dites réponses envoyées.

31. Dispositif selon la revendication 16, **caractérisé en que** ledit serveur (20) comporte un module "envoi courrier" (27) agencé pour envoyer les réponses entre lesdites entités (E, R).
